# EUROPÄISCHE PATENTSCHRIFT

(11) **EP 1 454 026 B1**
(45) Veröffentlichungstag und Bekanntmachung des Hinweises auf die Patenterteilung: **06.04.2005**
(21) Anmeldenummer: 02791803.6
(22) Anmeldetag: 10.12.2002
(51) Int. Cl.: E05D 5/02, E05D 7/04

(54) **MONTAGEPLATTE ZUR VERSTELLBAREN HALTERUNG VON MÖBELSCHARNIEREN AM KORPUS VON MÖBELSTÜCKEN**
MOUNTING PLATE FOR ADJUSTABLY RETAINING FURNITURE HINGES ON THE BODY OF PIECES OF FURNITURE
PLAQUE DE MONTAGE POUR LA FIXATION REGLABLE DE CHARNIERES DE MEUBLE SUR LE CORPS DE MEUBLES

(30) Priorität: 14.12.2001 DE 20120238 U
(43) Veröffentlichungstag der Anmeldung: 08.09.2004
(73) Patentinhaber: MEPLA-WERKE LAUTENSCHLÄGER GmbH & Co. KG, D-64354 Reinheim (DE)
(72) Erfinder: LAUTENSCHLÄGER, Gerhard, Wilhelm, 64395 Brensbach-Wersau (DE)
(74) Vertreter: Helber, Friedrich G., Dipl.-Ing.
(86) Internationale Anmeldenummer: PCT/EP2002/013979
(87) Internationale Veröffentlichungsnummer: WO 2003/052224

(56) Entgegenhaltungen:
- EP-A- 0 346 633
- DE-A- 2 624 453
- DE-U- 29 902 768
- US-A- 4 011 627
- US-A1- 2001 044 987

## Beschreibung

Die Erfindung betrifft eine an der Tragwand des Korpus eines Möbelstücks befestigbare Montageplatte zur verstellbaren Halterung des Tragarms eines Möbelscharniers, welche eine flache Grundplatte mit von gegenüberliegenden Längsrändern vortretenden Flügelansätzen, in denen jeweils wenigstens eine Durchgangsöffnung für eine Befestigungsschraube vorgesehen ist, und einen zwischen den Flügelansätzen von der Grundplatte vorstehenden langgestreckten Tragarm-Halterungsteil aufweist, wobei die Grundplatte in ihrer der Korpus-Tragwand zugewandten Unterseite mit einer großflächigen flachen Vertiefung versehen ist, in welcher eine ebenflächige in ihrer Dicke im Wesentlichen gleich der lichten Tiefe der Vertiefung bemessene Verstellplatte in wenigstens einer ersten Koordinatenrichtung verschieblich verstellbar angeordnet ist, der langgestreckte Tragarm-Halterungsteil auf der der Verstellplatte gegenüberliegenden Oberseite der Grundplatte angeordnet und über Durchgangsöffnungen in der Grundplatte durchsetzende Verbindungselemente mit der Verstellplatte verbunden ist und die Verstellplatte in der ersten Verstellrichtung des Tragarm-Halterungsteils verschieblich, jedoch gegen Verschiebung in anderen Verstellrichtungen gesichert in der Vertiefung der Grundplatte geführt ist, und wobei die den Tragarm-Halterungsteil mit der Verstellplatte verbindenden Bereiche der Verbindungselemente durch in Verschiebungsrichtung verlaufende langlochartige Durchgangsöffnungen in der Grundplatte hindurchgeführt sind.

Solche mit Flügelansätzen versehenen deshalb oft auch kurz als "Flügelplatten" bezeichneten Montageplatten haben sich in den letzten Jahren zunehmend für den Einsatz bei Systemund Anbauschränken und Regalwänden eingeführt, welche in ihren Seiten- bzw. Zwischenwänden im vorderen und rückwärtigen Bereich mit ursprünglich nur zur Aufnahme von Fachbodenträgern vorgesehene Bohrungsreihen mit in gleichmäßigen Bohrungsabständen von z.B. 32 mm versehen sind (DE 26 24 453 A1). Die Bohrungen der korpusäußeren Bohrungsreihen werden nun in neuerer Zeit in zunehmendem Maße auch als Befestigungsbohrungen für die hier in Frage stehenden Montageplatten verwendet, wodurch sich die Anbringung gesonderter Befestigungsbohrungen für die Montageplatten erübrigt. Die bei modernden Möbelscharnieren vorgesehenen Möglichkeiten der Verstellung des Scharniers zur Ausrichtung des Türflügels relativ zum Schrankkorpus in Höhenrichtung und horizontal in Schrank-Tiefenrichtung zur Ausrichtung benachbarter Türflügel einerseits und zur Einstellung eines möglichst geringen Spalts zwischen der Innenseite eines - geschlossenen - aufschlagenden Türflügels und den Stirnflächen des Schrankkorpus müssen dabei auch weiterhin gegeben sein. Zur Verstellung in Höhenrichtung wurden in der Regel in den Flügelansätzen in Verstellrichtung verlaufende Langlöcher vorgesehen, die bei gelockerter Befestigungsschraube eine Verschiebung des der vormontierten Montageplatte in Höhenrichtung erlauben. Für die Verstellung der Spaltgröße zwischen der Innenseite eines Türflügels und den Stirnkanten des Korpus erfolgt dabei in der Regel an allen der Verstellmöglichkeiten bekannter Scharniere auf der Montageplatte. Die erwähnte Höhenverstellung durch Verschiebung der Montageplatte in Höhenrichtung bei gelockerten Befestigungsschrauben hat einerseits den Nachteil, dass eine erfolgte Einstellung bei noch gelockerten Befestigungsschrauben nicht gesichert ist, so dass es zu ungewollten Veränderungen der gewünschten Einstellung kommen kann. Außerdem kann die Befestigung der Flügelplatte in gegenüber der ursprünglichen Befestigung verschobener Stellung unschön Abdruckmarken oder Beschädigung der Oberfläche der Schrank-Tragwand in dem vorherigen Befestigungsbereich sichtbar werden lassen.

Hinzu kommt, dass sich in neuerer Zeit die Montage des Tragarms von Scharnieren auf der zugeordneten Montageplatte durch einen Aufrastmechanismus zunehmend durchsetzt, welcher eine nachträgliche Verstellung in Korpus-Tiefenrichtung nicht ohne weiteres zulässt (DE 299 02 768 U1). Diese Tiefenverstellung wird bei normalen Scharnieren dann dadurch ermöglicht, dass die Montageplatte selbst in zwei relativ zueinander in der gewünschten Verstellrichtung verstellbare Montageplattenteile unterteilt wird, die dann in wählbaren Relativstellungen zueinander festlegbar sind. In jedem Falle erhöht sich dadurch aber die gesamte Dicke der Montageplatten, was ebenfalls unerwünscht ist.

Der Erfindung liegt demgegenüber die Aufgabe zugrunde, die als Flanschplatten ausgebildeten bekannten Montageplatten so weiterzubilden, dass die geforderte Einstellbarkeit in Höhenrichtung und/oder in Korpus-Tiefenrichtung weiterhin gegeben ist, wobei die vorstehend geschilderten Nachteile der bekannten Montageplatten aber vermieden sind.

Ausgehend von einer Montageplatte der eingangs erwähnten Art wird diese Aufgabe erfindungsgemäß dadurch gelöst, dass dass die Verbindungselemente in den die langlochartigen Durchgangsöffnungen durchsetzenden Bereichen schaftartig ausgebildet und zusätzlich durch rechtwinklig zur ersten Verstellrichtung des Tragarm-Halterungsteils verlaufende langlochartige Durchgangsöffnungen im Tragarm-Halterungsteil geführt sind, so dass der Tragarm-Halterungsteil relativ zur Grundplatte in dem durch die Länge der langlochartigen Durchgangsöffnungen vorgegebenen Maß in einer zweiten, rechtwinklig zur ersten Verstellrichtung verlaufenden Verstellrichtung verschieblich auf der Grundplatte gehalten ist. Bei einer Verstellung eines auf dem Tragarm-Halterungsteil befestigten Scharnier-Tragarm ist es also nicht erforderlich, die Befestigungsschrauben der Grundplatte auf der Korpus-Tragwand zu lösen, da lediglich eine Verschiebung zwischen der Grundplatte und der auf der Korpuswand vorgesehenen Verstellplatte erfolgt. Bei der Erstmontage erfolgte Oberflächenbeschädigungen der Korpuswand können also auch nicht sichtbar werden.

In bevorzugter Ausgestaltung sind die die Verschiebung der Verstellplatte relativ zur Grundplatte in der ersten Verstellrichtung ermöglichende langlochartigen Durchgangsöffnungen rechtwinklig zur Längserstreckung des Tragarm-Halterungsteils verlaufend in der Grundplatte vorgesehen.

Die die Verschiebung des Tragarm-Halterungsteils relativ zur Grundplatte in der zweiten Verstellrichtung ermöglichenden langlochartigen Durchgangsöffnungen sind dann rechtwinklig zur Längserstreckung des Tragarm-Halterungsteils verlaufend im Tragarm-Halterungsteil vorgesehen.

Alternativ können die die Verschiebung der Verstellplatte relativ zur Grundplatte in der ersten Verstellrichtung ermöglichenden langlochartigen Durchgangsöffnungen auch in Richtung der Längserstreckung des Tragarm-Halterungsteils verlaufend in der Grundplatte angeordnet sein.

Die die Verschiebung des Tragarm-Halterungsteils relativ zur Grundplatte in der zweiten Verstellrichtung ermöglichenden langlochartigen Durchgangsöffnungen sind dann rechtwinklig zur Längserstreckung des Tragarm-Halterungsteils in diesem Tragarm-Halterungsteil vorgesehen.

Zur zwangsläufigen Verstellung der Grundplatte relativ zur Verstellplatte in der ersten Verstellrichtung kann in erfindungsgemäßer Weiterbildung ein verdrehbar in der Verstellplatte gelagerter und an den gegenüberliegenden Längsrändern eines Langlochs in einem der Flügelansätze der Grundplatte angreifender Exzenterbauteil vorgesehen sein.

Zur zwangsläufigen Verstellung des Tragarm-Halterungsteils relativ zur Grundplatte in der zweiten Verstellrichtung kann dann ebenfalls ein verdrehbar in der Verstellplatte gelagerter zweiter, an den gegenüberliegenden Längsrändern eines Durchbruchs im Tragarm-Halterungsteil angreifender Exzenterbauteil vorgesehen sein.

Der Exzenterbauteil bzw. die Exzenterbauteile sind dann zweckmäßig mit jeweils mit einem in einer Bohrung der Verstellplatte drehbar gelagerten Lagerzapfen versehen, an welchem sich ein innerhalb des zugeordneten Langlochs liegender zylindrischer Exzenterabschnitt mit einer im Wesentlichen in der Breite des zugeordneten Langlochs oder Durchbruchs im Flügelansatz bzw. dem Tragarm-Halterungsteil entsprechenden Durchmesser anschließt, wobei die Mittellängsachse des Exzenterabschnitts um die Hälfte des Maßes des jeweils vorgesehenen Verstellwegs versetzt zur Mittellängsachse des Lagerzapfens verläuft.

In der verstellplattenabgewandten oberen Endfläche des jeweiligen Exenterbauteils sind zweckmäßig Werkzeug-Ansatzmittel, z.B. Schraubenzieherschlitze, Kreuzschlitze, Vierkant- oder Sechskantköpfe etc. vorgesehen. Alternativ kann am verstellplattenabgewandten oberen Ende des jeweiligen Exenterbauteils auch eine Handhabe vorgesehen sein, welche eine werkzeuglose Verstellung des Tragarm-Halterungsteils auf der Grundplatte ermöglicht.

Der Tragarm-Halterungsteil ist in bevorzugter Ausgestaltung der Erfindung als im Querschnitt im Wesentlichen U-förmiger langgestreckter metallischer Profilkörper ausgebildet, der mit seiner Stegwand auf der Oberseite der Grundplatte aufliegend angeordnet ist, wobei von den seitlichen Längsrändern der Stegwand parallele Schenkelwände rechtwinklig nach oben vortreten, die bei montiertem Scharnier zwischen die Innenflächen der seitlichen Wangen des Tragarms des Scharnier-Tragarms eingreifen.

Der über die voneinander wegweisenden Außenseiten der Schenkelwände des Tragarm-Halterungsteils gemessene Abstand wird dabei im Wesentlichen gleich dem zwischen den Wangen eines zugehörigen Scharnier-Tragarms bestehende lichten Innenmaß bemessen, wobei im türflügelseitigen vorderen Endbereich der Schenkelwände Aufnahmen zum Einhängen von am Scharnier-Tragarm vorgesehenen Verbindungsansätzen und im türflügelabgewandten Endbereich der Schenkelwände Rasten für den Eingriff der Rastfläche eines am Scharnier-Tragarm vorgesehenen federnd vorgespannten Rastelements vorgesehen sind. Bei dieser Ausgestaltung der Montageplatte ist dann also die Verwendung der mittels eines Rastmechanismus werkzeuglos auf der Montagplatte montierbaren bzw. demontierbaren neueren Scharniere möglich.

Die Erfindung ist in der folgenden Beschreibung eines Ausführungsbeispiels in Verbindung mit der Zeichnung näher erläutert, und zwar zeigt:
- Fig. 1: eine perspektivische Ansicht einer als Flügelplatte ausgebildeten erfindungsgemäßen Montageplatte;
- Fig. 2: eine Schnittansicht mit der in Fig. 1 durch die Pfeile 2-2 veranschaulichten Schnittführung;
- Fig. 3: eine Draufsicht der Montageplatte gesehen in Richtung des Pfeils 3 in Fig. 2;
- Fig. 4: eine Draufsicht auf die Grundplatte der Montageplatte gemäß den Figuren 1 bis 3;
- Fig. 5: eine Schnittansicht der Grundplatte mit der in Fig. 4 durch die Pfeile 5-5 veranschaulichten Schnittführung;
- Fig. 6: eine Draufsicht auf die Verstellplatte der in den Figuren 1 bis 3 gezeigten Montageplatte;
- Fig. 7: eine Schnittansicht gesehen in Richtung der Pfeile 7-7 in Fig. 6;
- Fig. 8: eine Draufsicht auf den Tragarm-Halterungsteil der Montageplatte gemäß den Figuren 1 bis 3;
- Fig. 9: eine Schnittansicht gesehen in Richtung der Pfeile 9-9 in Fig. 8;
- Fig.10: eine Schnittansicht gesehen in Richtung der Pfeile 10-10 in Fig.9;
- Fig.11: eine Seitenansicht eines zur verstellung des Tragarm-Halterungsteils auf der Grundplatte vorgesehene Exzenterbauteil;
- Fig.12: eine Draufsicht auf den Exzenterbauteil gesehen in Richtung des Pfeils 12 in Fig. 11;
- Fig.13: eine Seitenansicht eines den Tragarm-Halterungsteil mit der verstellplatte verbindenden Verbindungselements;
- Fig.14: eine Draufsicht auf das Verbindungselement gesehen in Richtung des Pfeils 14 in Fig. 13;
- Fig.15: eine Seitenansicht eines weiteren, eine Verschiebung der Verstellplatte relativ zur Grundplatte ermöglichenden Exzenterbauteils; und
- Fig.16: eine Draufsicht auf den Exzenterbauteil gesehen in Richtung des Pfeils 16 in Fig. 15.

Die in den Figuren 1 bis 3 gezeigte, in ihrer Gesamtheit mit 10 bezeichnete Montageplatte besteht im Wesentlichen aus drei Hauptteilen, nämlich einer Grundplatte 12 (Fig. 4 und 5), einer Verstellplatte 14 (Fig. 6 und 7) und einem Tragarm-Halterungsteil 16 (Fig. 8 bis 10).

Die im gezeigten Fall aus Blech im Stanz-Press-Verfahren hergestellte Grundplatte 12 weist, wie insbesondere in Fig. 4 erkennbar ist, einen langgestreckten Mittelabschnitt 20 auf, an dessen seitlichen Längsrändern in entgegengesetzte Richtung vortretende Flügelansätze 22 integral angeschnitten sind.

Die Grundplatte ist so verformt, dass sie in ihrer Unterseite eine niedrige Vertiefung 24 aufweist, welche durch einen umlaufenden und in der bestimmungsgemäßen Befestigungsstellung der Montageplatte 10 auf der Tragwand eines Schrankkorpus auf der Tragwand aufliegenden schmalen Randstreifen 26 abgeschlossen ist.

Jeder Flügelansatz 22 weist eine durchgehende und eingezogene Befestigungsöffnung 28 für den Durchtritt des Schafts einer - nicht gezeigten - Befestigungsschraube auf. Im Mittelabschnitt 20 der Grundplatte 12 sind in Längsrichtung voneinander beabstandet mehrere langlochartige Durchgangsöffnungen 30a, 30b und 32 und zusätzlich in dem der Zeichnung rechts dargestellten Flügelansatz 22 oberhalb der Befestigungsbohrung 28 ein parallel zur Längserstreckung des Mittelabschnitts 20 verlaufendes Langloch 34 vorgesehen.

Die in der Vertiefung 24 in der Unterseite der Grundplatte 12 anzuordnende Verstellplatte 14 weist eine in der Draufsicht der Grundplatte ähnliche äußere Umrissform mit geringeren Querabmessungen auf, so dass die Verstellplatte 14 also in der Vertiefung 24 in Querrichtung verschieblich ist, wobei die Größe des Verschiebungswegs durch den Abmessungsunterschied zwischen den lichten Innenabmessungen der Vertiefung 24 und der äußeren Abmessung der Verstellplatte 14 vorgegeben ist.

In den unterhalb der langlochartigen Durchgangsöffnungen 30a, 30b und 32 liegenden Bereichen ist die Verstellplatte 14 mit an der Unterseite angesenkten durchgehenden Bohrungen 36a, 36b und 38 versehen. Unterhalb der Befestigungsöffnungen 28 sind in den unter den Flügelansätzen 22 der Grundplatte 12 liegenden Bereichen der Verstellplatte querverlaufende Langlöcher 40 eingestanzt, welche die Querverschiebung der Verstellplatte 14 relativ zur Grundplatte 12 zulassen, auch wenn die Schäfte von Befestigungsschrauben durch die Befestigungsöffnungen 28 und die Langlöcher 40 hindurchgeführt sind. Unterhalb des im rechten Flügelansatzes 22 vorgesehenen Langlochs 34 ist in der Verstellplatte 14 eine an der Unterseite angesenkte zylindrische Bohrung 42 eingearbeitet.

Die Befestigungsöffnungen 28 sind, wie in Fig. 5 erkennbar ist, von jeweils einem ins Innere der Vertiefung 24 eintretenden zylindrischen Kragen 46 begrenzt, die an der Unterseite bündig mit dem umlaufenden Randstreifen 26 der Grundplatte 12 abschließen. Diese Kragen 46 weisen einen Außendurchmesser auf, welcher der Breite der Langlöcher 40 in der Verstellplatte 14 entspricht. Die Kragen 46 stellen somit Führungselemente für die Verstellplatte 14 dar, welche eine Verschiebung der Verstellplatte relativ zur Grundplatte 12 nur in Querrichtung, d.h. in Richtung der langlochartigen Durchgangsöffnungen 30a, 30b und 32 in der Grundplatte sowie der Langlöcher 40 in der Verstellplatte 14 ermöglichen.

Der im vorliegenden Fall ebenfalls aus Metallblech ausgestanzte und dann in Form gepresste bzw. gekantete Tragarm-Halterungsteil 16 weist ein im Wesentlichen ebenflächige, auf der Oberseite der Grundplatte 12 aufsetzbare Stegwand 50 auf, von deren beiden Längsrändern jeweils eine Schenkelwand 52 abgekantet ist, so dass der Halterungsteil 16 also die in Fig. 10 erkennbare, im Wesentlichen U-förmige Querschnittsform aufweist. Die über die Außenflächen der Schenkelwände 52 gemessene Breite des Halteteils 16 ist dabei etwa entsprechend dem lichten Abstand zwischen den seitlichen Wangen des Tragarms eines auf der Montageplatte 10 zu befestigenden Scharniers gewählt. In der Stegfläche 50 sind in Längsrichtung beabstandet zwei längsverlaufende Langlöcher 56a, 56b vorgesehen, die beim fertig montierten Scharnier 10 zu den Durchgangsöffnungen 30a bzw. 30b der Grundplatte 12 und der Bohrungen 36a bzw. 36b der Verstellplatte 14 ausgerichtet sind. Zwischen den Langlöchern 56a und 56b ist in der Stegwand 50 ein sich über deren gesamte Breite und noch ein Stück weit in beide Schenkelwände 52 erstreckender querverlaufender Durchbruch 58 eingestanzt, welcher in der bestimmungsgemäßen Montagestellung der Montageplatte oberhalb der langlochartigen Durchgangsöffnung 32 der Grundplatte und der zylindrischen Bohrung 38 der Verstellplatte 14 liegt.

In den in den Fig. 8 und 9 oben liegenden Endbereichen der Schenkelwände 52 sind offen mündende Aufnahmen 60 vorgesehen, in welche ein querverlaufender Stift im Tragarm eines zugeordneten, auf der Montageplatte 10 zu montierenden Scharniers einhängbar ist. In den in den Fig. 8 und 9 unten liegenden rückwärtigen Bereichen der Schenkelwände 52 sind durch Ausstanzungen Rasten 62 ausgebildet, an welche Gegenrasten eines am Scharnier-Tragarm vorgesehenen federnd vorgespannten Rastelements zum Eingriff bringbar sind. Die Art und Weise der Befestigung von Scharnier-Tragarmen durch Aufrasten auf einen langgestreckten Mittelteil einer Montageplatte ist grundsätzlich (z.B. aus der eingangs genannten DE 299 02 768 U1) bekannt und wird deshalb hier nicht näher erläutert.

In den Figuren 13 und 14 ist ein Verbindungselement 66 gezeigt, welches - zusammen mit einem weiteren gleichartigen Verbindungselement bei fertig montierter Montageplatte 10 - den Tragarm-Halterungsteil 16 mit der Verstellplatte 14 in der in Fig. 2 veranschaulichten Weise verbindet, wobei die Grundplatte 12 zwischen dem Tragarm-Halterungsteil 16 und der Verstellplatte 14 liegt. Das Verbindungselement 66 weist einen flachen kreisförmig begrenzten oberen Kopfteil 68 auf, dessen Durchmesser größer als die Breite der langlochartigen Durchgangsöffnungen 56a, 56b in der Stegwand 50 des Tragarm-Halterungsteils 16 ist. An der Unterseite des Kopfteils 68 ist ein kurzer kreisquerschnittsförmig begrenzter Schaftteil 70 angesetzt, dessen Durchmesser etwa gleich der bzw. nur geringfügig kleiner als die Breite der langlochartigen Durchgangsöffnungen 56a, 56b bemessen ist. An der kopfteilabgewandten unteren Stirnseite des Schaftteils 70 ist dann noch ein im Durchmesser weiter verringerter kreisquerschnittsförmiger Zapfen 74 angeformt, welcher bei fertig montierter Montageplatte 10 eine der Bohrungen 36a, 36b in der Verstellplatte durchgreift und dessen freies Ende dann durch Aufbringen einer Presskraft oder durch Verbördeln auf der Unterseite der Verstellplatte zu einem Nietkopf 76 (Fig. 2) verformt ist. Der Tragarm-Halterungsteil 16 und die Verstellplatte 14, die - wie erwähnt - durch zwei in Längsrichtung des Tragwand-Halterungsteils beabstandeter Verbindungselemente 66 in der beschriebenen Weise verbunden sind, werden also untrennbar an der Ober- bzw. der Unterseite der Grundplatte gehalten, wobei aber eine Verschiebung des Tragwand-Halterungsteils 16 relativ zur Grundplatte 12 und zur Verstellplatte 14 in dem durch die Länge der langlochartigen Durchgangsöffnungen 56a, 56b vorgegebenen Verstellmaße möglich ist. Dagegen ist eine merkliche Verschiebung des Tragwand-Halterungsteils 14 relativ zur Verstellplatte 14 in Querrichtung nicht möglich, weil der Durchmesser des Schaftteils 70 ja der Breite der langlochartigen Durchgangsöffnungen 56a, 56b entspricht. Eine Querverschiebung des Tragarm-Halterungsteils 16 gemeinsam mit der Verstellplatte 14 relativ zur Grundplatte 12 ist dagegen infolge der quer verlaufenden langlochartigen Durchgangsöffnungen 30a, 30b in der Grundplatte möglich. Das Verstellmaß in Querrichtung wird wiederum durch die in Querrichtung gemessene Länge der Durchgangsöffnungen 30a, 30b bestimmt.

Die Figuren 11 und 12 zeigen einen Exenterbauteil 80, welcher einen kreisförmigen Exenterabschnitt 82 aufweist, in dessen Oberseite ein Kreuzschlitz 84 zum Ansetzen eines Kreuzschlitz-Schraubenziehers eingeformt ist, während von der Unterseite ein zum Mittelpunkt des Exenterabschnitts 82 versetzter Zapfen 86 vorspringt, welcher bei fertig montierter Montageplatte durch die langlochartige Durchgangsöffnung 32 in der Grundplatte 12 hindurch in die Bohrung 38 in der Verstellplatte 14 geführt und in dieser Bohrung 38 verdrehbar gelagert ist. Ein am unteren Ende des Zapfens 86 angeformter (nicht gezeigter) Nietkopf 88 stellt dann wiederum sicher, dass der Zapfen 86 nicht ungewollt aus der Bohrung 38 austreten kann.

Der Durchmesser des Exenterabschnitts 82 ist im Wesentlichen gleich der in Längsrichtung des Tragarm-Halterungsteils 16 gemessenen Breite des Durchbruchs 58, so dass sich die Umfangsfläche des Exenterabschnitts 82 also an den gegenüberliegenden quer verlaufenden Rändern des Durchbruchs 58 abstützt. Bei einer Drehung des Exenterabschnitts 82 mittels eines in den Kreuzschlitz 84 eingeführten Schraubendrehers verändert der Exenterabschnitt 82 seine relative Lage zur Verstellplatte und verschiebt dabei den Tragarm-Halterungsteil 16 entsprechend. Auf diese weise ist also eine zwangsläufige und in einer gewählten Einstellung selbsthemmend gegen weitere Verstellung gesicherte Einstellung des Tragwand-Halterungsteils 16 relativ zur Grundplatte 12 in Längsrichtung möglich.

Die unabhängige Verstellung des Tragarm-Halterungsteils 16 auf der Grundplatte in Querrichtung wird mittels eines weiteren Exenterbauteils 90 bewirkt, welches in den Figuren 15 und 16 gezeigt ist. Der Exenterbauteil 90 weist wiederum einen kreisförmig begrenzten niedrigen flachen Exenterabschnitt 92 auf, an dessen Oberseite ein im Durchmesser vergrößerter Betätigungskopf 94 mit einem Kreuzschlitz 96 für einen Kreuzschlitz-Schraubendreher vorgesehen ist. Außermittig zum Exenterabschnitt 92 versetzt ist an dessen Unterseite ein Zapfen 98 angesetzt, welcher in die zylindrische Bohrung 42 der Verstellplatte 14 eingreift und in deren unteren Ansenkung wiederum durch einen dort ausgebildeten im Durchmesser vergrößerten Nietkopf gehalten ist. Der Exenterabschnitt 92 liegt bei montierter Montageplatte 10 passend an den seitlichen Längsrändern der langlochartigen Durchgangsöffnung 34 der Grundplatte 12 an. Wird der Exenterbauteil mittels eines in den Kreuzschlitz 96 eingeführten Schraubendrehers gedreht, verändert sich die Lage des Exenterabschnitts 92 relativ zur Verstellplatte 14 und diese wird durch die Abstützung des Umfangs des Exenterabschnitts in der Durchgangsöffnung 34 entsprechend in Querrichtung verschoben. Durch Verdrehen des Exenterbauteils 90 ist also eine von der Längseinstellung des Tragarm-Halterungsteils 16 unabhängige Querverstellung dieses Halterungsteils auf der Grundplatte 12 möglich, die wiederum zwangsläufig und selbsthemmend ist.

## Patentansprüche

1. An der Tragwand des Korpus eines Möbelstücks befestigbare Montageplatte (10) zur verstellbaren Halterung des Tragarms eines Möbelscharniers, welche eine flache Grundplatte (12) mit von gegenüberliegenden Längsrändern vortretenden Flügelansätzen (22), in denen jeweils wenigstens eine Durchgangsöffnung (28) für eine Befestigungsschraube vorgesehen ist, und einen zwischen den Flügelansätzen (22) von der Grundplatte (12) vorstehenden langgestreckten Tragarm-Halterungsteil (16) aufweist, wobei die Grundplatte (12) in ihrer der Korpus-Tragwand zugewandten Unterseite mit einer großflächigen flachen Vertiefung (24) versehen ist, in welcher eine ebenflächige in ihrer Dicke im Wesentlichen gleich der lichten Tiefe der Vertiefung (24) bemessene Verstellplatte (14) in wenigstens einer ersten Koordinatenrichtung verschieblich verstellbar angeordnet ist, der langgestreckte Tragarm-Halterungsteil (16) auf der der Verstellplatte (14) gegenüberliegenden Oberseite der Grundplatte (12) angeordnet und über Durchgangsöffnungen (30a, 30b) in der Grundplatte (12) durchsetzende Verbindungselemente (66) mit der Verstellplatte (14) verbunden ist und die Verstellplatte (14) in der ersten Verstellrichtung des Tragarm-Halterungsteils (16) verschieblich, jedoch gegen Verschiebung in anderen Verstellrichtungen gesichert in der Vertiefung (24) der Grundplatte (12) geführt ist, und wobei die den Tragarm-Halterungsteil (16) mit der Verstellplatte (14) verbindenden Bereiche der Verbindungselemente (66) durch in Verschiebungsrichtung verlaufende langlochartige Durchgangsöffnungen (30a, 30b) in der Grundplatte (12) hindurchgeführt sind,
**dadurch gekennzeichnet,**
**dass** die Verbindungselemente (66) in den die langlochartigen Durchgangsöffnungen (30a, 30b) durchsetzenden Bereichen (70) schaftartig ausgebildet und zusätzlich durch rechtwinklig zur ersten Verstellrichtung des Tragarm-Halterungsteils (16) verlaufende langlochartige Durchgangsöffnungen (56a, 56b) im Tragarm-Halterungsteil (16) geführt sind, so dass der Tragarm-Halterungsteil (16) relativ zur Grundplatte (12) in dem durch die Länge der langlochartigen Durchgangsöffnungen (56a, 56b) vorgegebenen Maß in einer zweiten, rechtwinklig zur ersten Verstellrichtung verlaufenden Verstellrichtung verschieblich auf der Grundplatte (12) gehalten ist, und
**dass** die Breite der schaftartigen Bereiche (70) der Verbindungselemente (66) im Wesentlichen gleich der Breite der langlochartigen Durchgangsöffnungen (56a, 56b) des Tragarm-Halterungsteils (16) bemessen ist.

2. Montageplatte nach Anspruch 1, **dadurch gekennzeichnet, dass** die die Verschiebung der Verstellplatte (14) relativ zur Grundplatte (12) in der ersten Verstellrichtung ermöglichenden langlochartigen Durchgangsöffnungen (30a, 30b) rechtwinklig zur Längserstreckung des Tragarm-Halterungsteils (16) verlaufen.

3. Montageplatte nach Anspruch 1 oder 2, **dadurch gekennzeichnet, dass** die die Verschiebung des Tragarm-Halterungsteils (16) relativ zur Grundplatte (12) in der zweiten Verstellrichtung ermöglichenden langlochartigen Durchgangsöffnungen (56a, 56b) im Tragarm-Halterungsteil (16) rechtwinklig zur Längserstreckung des Tragarm-Halterungsteils (16) verlaufen.

4. Montageplatte nach einem der Ansprüche 1 bis 3, **dadurch gekennzeichnet, dass** die die Verschiebung der Verstellplatte (14) relativ zur Grundplatte (12) in der ersten Verstellrichtung ermöglichenden langlochartigen Durchgangsöffnungen in Richtung der Längserstreckung des Tragarm-Halterungsteils (16) verlaufen.

5. Montageplatte nach Anspruch 1 und 4, **dadurch gekennzeichnet, dass** die die Verschiebung des Tragarm-Halterungsteils (16) relativ zur Grundplatte (12) in der zweiten Verstellrichtung ermöglichenden langlochartigen Durchgangsöffnungen (56a, 56b) im Tragarm-Halterungsteil (16) rechtwinklig zur Längserstreckung des Tragarm-Halterungsteils (16) verlaufen.

6. Montageplatte nach einem der Ansprüche 1 bis 5, **dadurch gekennzeichnet, dass** zur zwangsläufigen Verstellung der Grundplatte (12) relativ zur Verstellplatte (14) in der ersten Verstellrichtung ein verdrehbar in der Verstellplatte (14) gelagerter und an den gegenüberliegenden Längsrändern eines Langlochs (34) in einem der Flügelansätze (22) der Grundplatte (12) angreifender Exzenterbauteil (90) vorgesehen ist.

7. Montageplatte nach Anspruch 6, **dadurch gekennzeichnet, dass** zur zwangsläufigen Verstellung des Tragarm-Halterungsteils (16) relativ zur Grundplatte (12) in der zweiten Verstellrichtung ein verdrehbar in der Verstellplatte (14) gelagerter und an den gegenüberliegenden Längsrändern eines Durchbruchs (58) im Tragarm-Halterungsteil (16) angreifender zweiter Exzenterbauteil (80) vorgesehen ist.

8. Montageplatte nach Anspruch 6 oder 7, **dadurch gekennzeichnet, dass** der Exzenterbauteil (90) bzw. die Exzenterbauteile (90; 80) jeweils einen in einer Bohrung (42; 38) in der Verstellplatte (14) drehbar gelagerten Lagerzapfen (98 bzw. 86) aufweisen, an welchen sich ein innerhalb des zugeordneten Langlochs liegender zylindrischer Exzenterabschnitt (92 bzw. 82) mit einer im Wesentlichen der Breite des zugeordneten Langlochs (34) oder Durchbruchs (58) im Flügelansatz (22) bzw. dem Tragarm-Halterungsteil (16) entsprechenden Durchmesser anschließt, wobei die Mittellängsachse des Exzenterabschnitts (92; 82) um die Hälfte des Maßes des jeweils vorgesehenen Verstellwegs versetzt zur Mittellängsachse des Lagerzapfens (98; 86) verläuft.

9. Montageplatte nach einem der Ansprüche 6 bis 8, **dadurch gekennzeichnet, dass** in der verstellplattenabgewandten oberen Endfläche des jeweiligen Exzenterbauteils (90; 80) Werkzeug-Ansetzmittel, insbesondere Kreuzschlitz 96 bzw. 84, vorgesehen sind.

10. Montageplatte nach einem der Ansprüche 6 bis 8, **dadurch gekennzeichnet, dass** an dem verstellplattenabgewandten oberen Ende des jeweiligen Exzenterbauteils (90; 80) eine Handhabe vorgesehen ist.

11. Montageplatte nach einem der Ansprüche 1 bis 10, **dadurch gekennzeichnet, dass** der Tragarm-Halterungsteil (16) ein im Querschnitt im Wesentlichen U-förmiger langgestreckter metallischer Profilkörper ist, der mit seiner Stegwand (50) auf der Oberseite der Grundplatte (12) aufliegend angeordnet ist, von deren seitlichen Längsrändern im Wesentlichen parallele Schenkelwände (52) rechtwinklig nach oben vortreten.

12. Montageplatte nach Anspruch 11, **dadurch gekennzeichnet, dass** der über die voneinander wegweisenden Außenseiten der Schenkelwände (52) des Tragarm-Halterungsteils (16) gemessene Abstand im Wesentlichen gleich dem zwischen den Wangen eines zugehörigen Scharnier-Tragarms bestehenden lichten Innenmaß bemessen ist, und dass im türflügelseitigen vorderen Endbereich der Schenkelwände (52) Aufnahmen (60) zum Einhängen von am Scharnier-Tragarm vorgesehenen Verbindungsansätzen und im türflügelabgewandten Endbereich der Schenkelwände (52) Rasten (62) für den Eingriff der Rastflächen eines am Scharnier-Tragarm vorgesehenen federnd vorgespannten Rastelements vorgesehen sind.

## Claims

1. Mounting plate (10) which can be fixed on the supporting wall of the carcass of a piece of furniture for adjustably retaining the bracket of a furniture hinge, the said mounting plate having a flat base plate (12) with wing projections (22) which project from opposing long edges and in each of which at least one through hole (28) for a fixing screw is provided, and an elongate bracket-retaining part (16) projecting from the base plate (12) between the wing projections (22), wherein the base plate (12) is provided in its underside facing the carcass supporting wall with a flat recess (24) of large surface area in which a planar adjusting plate (14) with a thickness substantially equal to the internal depth of the recess (24) is adjustably disposed so as to be movable in at least one co-ordinate direction, the elongate bracket-retaining part (16) is disposed on the upper face of the base plate (12) opposite the adjusting plate (14) and is connected to the adjusting plate (14) by way of connecting elements (66) which pass through holes (30a, 30b) in the base plate (12), and the adjusting plate (14) is movable in the first direction of adjustment of the bracket-retaining part (16) but is guided in the recess (24) of the base plate (12) so as to be secured against displacement in other directions of adjustment, and wherein the regions of the connecting elements (66) which connect the bracket-retaining part (16) to the adjusting plate (14) are guided through slot-like through holes (30a, 30b) in the base plate (12) which extend in the direction of displacement, **characterised in that** the connecting elements (66) are of shank-like construction in the regions (70) which pass through the slot-like through holes (30a, 30b) and in addition are guided through slot-like through holes (56a, 56b) in the bracket-retaining part (16) which extend at right angles to the first direction of adjustment of the bracket-retaining part (16), so that the bracket-retaining part (16) is retained on the base plate (12) so that it is displaceable relative the base plate (12) by the dimension predetermined by the length of the slot-like through holes (56a, 56b) in a second direction of adjustment extending at right angles to the first direction of adjustment, and that the width of the shank-like regions (70) of the connecting elements (66) is substantially equal to the width of the slot-like openings (56a, 56b) in the bracket-retaining part (16).

2. Mounting plate as claimed in Claim 1, **characterised in that** the slot-like through holes (30a, 30b) which make possible the displacement of the adjusting plate (14) relative to the base plate (12) in the first direction of adjustment extend at right angles to the longitudinal extent of the bracket-retaining part (16).

3. Mounting plate as claimed in Claim 1 or 2, **characterised in that** the slot-like through holes (56a, 56b) which make possible the displacement of the bracket-retaining part (16) relative to the base plate (12) in the second direction of adjustment extend at right angles to the longitudinal extent of the bracket-retaining part (16).

4. Mounting plate as claimed in any one of Claims 1 to 3, **characterised in that** the slot-like through holes which make possible the displacement of the adjusting plate (14) relative to the base plate (12) in the first direction of adjustment extend in the direction of the longitudinal extent of the bracket-retaining part (16).

5. Mounting plate as claimed in Claim 1 and Claim 4, **characterised in that** the slot-like through holes (56a, 56b) in the bracket-retaining part (16) which make possible the displacement of the bracket-retaining part (16) relative to the base plate (12) in the second direction of adjustment extend at right angles to the longitudinal extent of the bracket-retaining part (16).

6. Mounting plate as claimed in any one of Claims 1 to 5, **characterised in that** for forcible adjustment of the base plate (12) relative to the adjusting plate (14) in the first direction of adjustment an eccentric component (90) is provided which is rotatably mounted in the adjusting plate (14) and engages on the opposing long edges of a slot (34) in one of the wing projections (22) of the base plate (12).

7. Mounting plate as claimed in Claim 6, **characterised in that** for forcible adjustment of the bracket-retaining part (16) relative to the base plate (12) in the second direction of adjustment a second eccentric component (80) is provided which is rotatably mounted in the adjusting plate (14) and engages on the opposing long edges of an opening (58) in the bracket-retaining part (16).

8. Mounting plate as claimed in Claim 6 or Claim 7, **characterised in that** the eccentric component (90) or the eccentric components (90; 80) each have a bearing journal (98, 86 respectively) which is rotatably mounted in a bore (42; 38) in the adjusting plate (14) and to which is connected a cylindrical eccentric portion (92; 82 respectively) lying within the associated slot and having a diameter substantially corresponding to the width of the associated slot (34) or opening (58) in the wing projection (22) or in the bracket-retaining part (16) respectively, wherein the central longitudinal axis of the eccentric portion (92; 82) extends offset by half the dimension of the respectively provided adjustment path relative to the central longitudinal axis of the bearing journal (98; 86).

9. Mounting plate as claimed in any one of Claims 6 to 8, **characterised in that** means for application of a tool, in particular a cross-slot 96 or 84 respectively, are provided in the upper end face of the respective eccentric component (90; 80) remote from the adjusting plate.

10. Mounting plate as claimed in any one of Claims 6 to 8, **characterised in that** a handle is provided on the upper end of the respective eccentric component (90; 80) remote from the adjusting plate.

11. Mounting plate as claimed in any one of Claims 1 to 10, **characterised in that** the bracket- retaining part (16) is an elongate metal profiled member of substantially U-shaped cross-section which is disposed so as to rest with its web wall (50) on the upper face of the base plate (12), substantially parallel side walls (52) projecting upwards at right angles from the lateral long edges of the web wall.

12. Mounting plate as claimed in claim 11, **characterised in that** the distance measured over the outer faces of the side walls (52) of the bracket-retaining part (16) which point away from one another is substantially equal to the internal dimension between the flanks of an appertaining hinge bracket, and that in the front end region of the side walls (52) on the door leaf side receptacles (60) are provided for the attachment of connecting projections provided on the hinge bracket and in the end region of the side walls (52) remote from the door leaf detents (62) are provided for engagement of the latching surfaces of a latching element which is provided on the hinge bracket so as to be resiliently biased.

## Revendications

1. Plaque de montage (10) pouvant être fixée à la paroi portante du corps d'un meuble pour la fixation réglable du bras de support d'une charnière de meuble, qui présente une plaque de base (12)plate munie d'ailes (22) saillant de bords longitudinaux situés en regard les uns des autres, dans lesquelles respectivement au moins une ouverture de passage (28) pour une vis de fixation est prévue, et une pièce de fixation de bras de support (16) allongée saillant de la plaque de base (12) entre les ailes (22), la plaque de base (12), étant munie sur sa face inférieure en regard de la paroi portante du corps d'un évidement (24) plat d'une grande superficie, dans lequel est disposée, de façon mobile dans au moins une première direction de coordonnée, une plaque d'ajustage (14) plane dont l'épaisseur correspond pour l'essentiel à la profondeur de l'évidement (24), la pièce de fixation de bras de support (16) allongée étant disposée à la face supérieure de la plaque de base (12) en regard de la plaque d'ajustage (14) et reliée à la plaque d'ajustage (14) par des éléments d'assemblage (66) traversant des ouvertures de passage (30a, 30b) prévues dans la plaque de base (12), et la plaque d'ajustage (14) étant guidée de façon mobile dans la première direction d'ajustage de la pièce de fixation de bras de support (16), mais freinée par rapport à un déplacement dans d'autres directions d'ajustage, dans l'évidement (24) de la plaque de base (12), et les zones des éléments d'assemblage (66) reliant la pièce de fixation de bras de support (16) à la plaque d'ajustage (14) étant guidées à travers des ouvertures de passage (30a, 30b) oblongues prévues dans la plaque de base (12) et s'étendant dans la direction du déplacement,
**caractérisée en ce que**
les éléments d'assemblage (66), dans les zones (70) traversant les ouvertures de passage (30a, 30b) oblongues, présentent la forme d'une tige et sont également guidés à travers des ouvertures de passage (56a, 56b) oblongues prévues dans la pièce de fixation de bras de support (16) et s'étendant à l'angle droit par rapport à la première direction d'ajustage de la pièce de fixation de bras de support (16), de telle sorte que cette dernière soit maintenue par rapport à la plaque de base (12), dans la mesure définie par la longueur des ouvertures de passage (56a, 56b) oblongues, sur la plaque de base (12) de façon mobile dans une deuxième direction d'ajustage s'étendant à angle droit par rapport à la première direction d'ajustage, et
la largeur des zones (70) en forme de tige des éléments d'assemblage (66) est pour l'essentiel égale à la largeur des ouvertures de passage (56a, 56b) oblongues de la pièce de fixation de bras de support (16).

2. Plaque de montage selon la revendication 1, **caractérisée en ce que** les ouvertures de passage (30a, 30b) oblongues permettant le déplacement de la plaque d'ajustage (14) par rapport à la plaque de base (12) dans la première direction d'ajustage s'étendent à angle droit par rapport à l'étendue longitudinale de la pièce de fixation de bras de support (16).

3. Plaque de montage selon la revendication 1 ou 2, **caractérisée en ce que** les ouvertures de passage (56a, 56b) oblongues dans la pièce de fixation de bras de support (16) permettant le déplacement de cette dernière par rapport à la plaque de base (12) dans la deuxième direction d'ajustage s'étendent à angle droit par rapport à l'étendue longitudinale de la pièce de fixation de bras de support (16).

4. Plaque de montage selon l'une quelconque des revendications 1 à 3, **caractérisée en ce que** les ouvertures de passage oblongues permettant le déplacement de la plaque d'ajustage (14) par rapport à la plaque de base (12) dans la première direction de déplacement s'étendent en direction de l'étendue longitudinale de la pièce de fixation de bras de support (16).

5. Plaque de montage selon les revendications 1 et 4, **caractérisée en ce que** les ouvertures de passage (56a, 56b) oblongues dans la pièce de fixation de bras de support (16) permettant le déplacement de celle-ci par rapport à la plaque de base (12) dans la deuxième direction de déplacement s'étendent à angle droit par rapport à l'étendue longitudinale de la pièce de fixation de bras de support (16).

6. Plaque de montage selon l'une quelconque des revendications 1 à 5, **caractérisée en ce que** pour l'ajustage forcé de la plaque de base (12) par rapport à la plaque d'ajustage (14) dans la première direction d'ajustage, un composant excentrique (90) est prévu, qui est logé de façon pivotante dans la plaque d'ajustage (14) et agit au niveau des bords longitudinaux d'un trou oblong (34) situés en regard les uns des autres dans l'une des ailes (22) de la plaque de base (12).

7. Plaque de montage selon la revendication 6, **caractérisée en ce que** pour l'ajustage forcé de la pièce de fixation de bras de support (16) par rapport à la plaque de base (12) dans la deuxième direction d'ajustage un deuxième composant excentrique (80) est prévu, qui est logé de façon pivotante dans la plaque d'ajustage (14) et agit au niveau des bords longitudinaux d'une ouverture (58) prévu dans la pièce de fixation de bras de support (16).

8. Plaque de montage selon la revendication 6 ou 7, **caractérisée en ce que** le composant excentrique (90) ou les composants excentriques (90; 80) présentent respectivement un tourillon (98 ou 86) logé en rotation dans un perçage (42 ; 38) de la plaque d'ajustage (14), auquel est joint un segment d'excentrique cylindrique (92 ou 82) situé à l'intérieur du trou oblong associé et présentant un diamètre qui correspond pour l'essentiel à la largeur du trou oblong (34) ou de l'ouverture (58) associé(e) prévu(e) dans l'aile (22) ou la pièce de fixation de bras de support (16), l'axe médian longitudinal du segment d'excentrique (92 ; 82) s'étendant de façon décalée de la moitié de la valeur du trajet d'ajustage respectivement prévu par rapport à l'axe médian longitudinal du tourillon (98 ; 86).

9. Plaque de montage selon l'une quelconque des revendications 6 à 8, **caractérisée en ce que** des moyens d'engagement d'outil, notamment des fentes cruciformes 96 ou 84, sont prévus dans la surface terminale supérieure du composant excentrique (90 ; 80) respectif opposée à la plaque d'ajustage.

10. Plaque de montage selon l'une quelconque des revendications 6 à 8, **caractérisée en ce qu'**une manette est prévue à l'extrémité supérieure du composant excentrique (90 ; 80) respectif opposée à la plaque d'ajustage.

11. Plaque de montage selon l'une quelconque des revendications 1 à 10, **caractérisée en ce que** la pièce de fixation de bras de support (16) est en corps profilé métallique allongé d'une section transversale pour l'essentiel en forme de U, qui repose par sa paroi centrale (50) sur la face supérieure de la plaque de base (12), des bords longitudinaux latéraux de laquelle des parois latérales (52) pour l'essentiel parallèles saillent à angle droit vers le haut.

12. Plaque de montage selon la revendication 11, **caractérisée en ce que** la distance mesurée sur les faces extérieures opposées les unes aux autres des parois latérales (52) de la pièce de fixation de bras de support (16) est pour l'essentiel égale à la largeur intérieure entre les joues d'un bras de support de charnière associé, et dans la zone terminale avant côté vantail de porte des parois latérales (52), des logements (60) sont prévus pour accrocher des raccords prévus sur le bras de support de charnière, et dans la zone terminale opposée au vantail de porte des parois latérales (52), des crans (62) sont prévus pour l'engagement des surfaces d'arrêt d'un élément d'arrêt précontraint élastiquement prévu sur le bras de support de charnière.
